# EUROPÄISCHE PATENTSCHRIFT

(11) **EP 4 204 733 B1**
(45) Veröffentlichungstag und Bekanntmachung des Hinweises auf die Patenterteilung: **10.12.2025**
(21) Anmeldenummer: 21755969.9
(22) Anmeldetag: 09.08.2021
(51) Int. Cl.: F21S 41/39, F21S 41/147, F21S 41/19, F21S 41/151, F21S 45/47

(54) **KRAFTFAHRZEUGSCHEINWERFER**
MOTOR VEHICLE HEADLAMP
PHARES DE VÉHICULE AUTOMOBILE

(30) Priorität: 28.08.2020 EP 20193345
(43) Veröffentlichungstag der Anmeldung: 05.07.2023
(73) Patentinhaber: ZKW Group GmbH, 3250 Wieselburg (AT)
(72) Erfinder: TOMASETIG, Stefan, 3251 Purgstall an der Erlauf (AT); JACKL, Christian, 3250 Wieselburg (AT); EICHINGER, Bernd, 3375 Krummnussbaum (AT)
(74) Vertreter: Patentanwaltskanzlei Matschnig & Forsthuber OG
(86) Internationale Anmeldenummer: PCT/EP2021/072145
(87) Internationale Veröffentlichungsnummer: WO 2022/043039

(56) Entgegenhaltungen:
- WO-A1-2014/008523
- WO-A1-2014/009185
- DE-A1- 102007 040 728
- DE-A1- 102015 119 524
- DE-A1- 102017 124 094
- JP-A- 2016 007 911
- US-A1- 2009 251 916
- US-A1- 2014 334 145

## Beschreibung

Die Erfindung betrifft einen Kraftfahrzeugscheinwerfer gemäß der Präambel des Anspruchs 1.

Solche Kraftfahrzeugscheinwerfer sind aus dem Stand der Technik bekannt geworden. Bei der Herstellung und Montage dieser Kraftfahrzeugscheinwerfer ist darauf Acht zu geben, dass die einzelnen Abblendlichtmodule, die grundsätzlich die gleiche Abstrahlcharakteristik aufweisen können, korrekt in Bezug zueinander montiert sind, sodass die Hell-Dunkel-Grenzen der jeweiligen Module, die in Form der jeweils projizierte Lichtverteilung sichtbar werden, miteinander übereinstimmen.

Da die Lage der Hell-Dunkel-Grenze kritisch ist und typischerweise gesetzlichen Vorgaben genügen muss, wurden in vielen Kraftfahrzeugscheinwerfersystemen bisher Abblendlichtlichtmodule verwendet, die aus einem einzigen abbildenden System bestehen, sodass es nicht erforderlich ist, gleichartige Lichtverteilungen miteinander zu überlagern und diese exakt zueinander auszurichten. Sofern allerdings mehrere gleichartige Abblendlichtmodule eingesetzt wurden, mussten diese besonders exakt hergestellt und montiert werden, um eine genaue Übereinstimmung der jeweiligen Hell-Dunkel-Grenze sicher zu stellen. Dadurch mussten in diesen Fällen sowohl die Herstellungsverfahren als auch die eingesetzten Materialien besonders hohe Anforderungen erfüllen, die die Produktion von Kraftfahrzeugscheinwerfern umfassend zumindest Abblendlichtmodule erschwert bzw. dabei beträchtliche Kosten verursacht haben.

Dokument DE 102007040728 A1 zeigt einen Fahrzeugscheinwerfer umfassend ein Reflexionsmodul. Dokument WO 2014/009185 A1 zeigt eine Modulbaugruppe für einen Scheinwerfer. Dokument WO 2014/008523 A1 zeigt eine Beleuchtungsvorrichtung für ein Kraftfahrzeug. Dokument JP 2016 007911 A zeigt eine Fahrzeugleuchte sowie einen Reflektor. Eine Aufgabe der Erfindung besteht daher darin, einen Kraftfahrzeugscheinwerfer eingangs genannter Art zu schaffen, der kostengünstiger herstellbar ist. Diese Aufgabe wird mit einem Kraftfahrzeugscheinwerfer gemäß dem Anspruch 1 gelöst.

Dadurch ist es möglich, die Lichtverteilung der Abblendlichtmodulreflektoren bzw. der diese umfassenden Abblendlichtmodule nach deren Herstellung auf einfache Weise in exakte Übereinstimmung zu bringen, sodass sowohl bei der Herstellung als auch bei der Montage größere Fertigungstoleranzen hingenommen werden können, die eine günstigere Herstellung ermöglichen. Bei Finalisierung des Scheinwerfers können die Module aufeinander ausgerichtet werden, sodass der Scheinwerfer einerseits hinsichtlich seiner Lichtverteilung final überprüft und gleichzeitig optimiert wird. Anders ausgedrückt, ist es durch Drehung des Reflektors um den Fokalpunkt möglich, die mechanische Anbindung des Reflektors sehr nahe an die Lichtquelle (z.B. LED) zu legen. Dies hat den Vorteil einer kurzen Toleranzkette der Lichtquelle zu dem Reflektor, wodurch auch Kosten eingespart werden können. Eine Defokussierung kann durch dieses Einstellkonzept vermieden werden, was insbesondere bei baukleinen Reflektoren von besonderem Vorteil ist, da eine Defokussierung das Lichtbild stark verzerren würde und man dann unter Umständen Probleme bekommt, gesetzliche Vorgaben zu erfüllen. Baukleine Reflektoren sind sehr toleranzempfindlich auf Lageänderungen zur LED, weshalb übliche Einstellkinematiken, die z.B. ein teilweises Deformieren des Reflektors (zB gezieltes "Verdrücken" von Reflektoren) vorsehen, nicht zielführend sind. Die in der Erfindung beschriebene Einstellkinematik bieten den besonderen Vorteil, dass bei einer Rotation um den Fokalpunkt die Lichtverteilung für sich genommen unverändert bleibt.

Die Anzahl der Lichtquellen kann grundsätzlich frei gewählt werden und ist nicht auf eine konkrete Zahl beschränkt. So könnte genau eine Lichtquelle oder auch zwei oder mehrere Lichtquellen pro Abblendlichtmodul vorgesehen sein. Die Drehung des verstellbaren Abblendlichtmodulreflektors erfolgt um eine horizontale Achse, sodass die Höhe der Hell-Dunkel-Grenze eingestellt werden kann. Der Ausdruck "horizontal" bezieht sich dabei auf die finale Einbaulage in einem Kraftfahrzeug, das sich auf einer horizontalen Ebene befindet - also ebenso horizontal orientiert ist. Unter dem Ausdruck, wonach "die von jedem Abblendlichtmodul abgestrahlte Lichtverteilung und auch die Hell-Dunkel-Grenze der jeweiligen Abblendlichtverteilung in Verbindung mit der Montagelage des Abblendlichtmodulreflektors abschließend festgelegt ist" wird verstanden, dass keine Projektionslinsen oder andere lichtformenden Bauteile dem jeweiligen Abblendlichtmodulreflektor nachgeschaltet sind, sondern dieser das letzte Glied in der lichtformenden optischen Kette des Abblendlichtmoduls darstellt und der Abblendlichtmodulreflektor damit - in Abhängigkeit von seiner Position und Orientierung - die finale Lage der Hell-Dunkel-Grenze in seiner Projektion festlegt, wobei natürlich die Projektionen einzelner Abblendlichtmodule wie bereits zuvor beschrieben einander überlagert werden.

Um einen kompakten und stabilen Aufbau zu erreichen, kann vorgesehen sein, dass der Lichtquellenträger zwischen dem Kühlkörper und den Abblendlichtmodulreflektoren angeordnet ist.

Erfindungsgemäß ist vorgesehen, dass der Führungsabschnitt jedes Reflektorhalters eine schalenförmige oder zylindermantelsegmentförmige Oberfläche aufweist und der Eingriffsabschnitt jedes verstellbaren Abblendlichtmodulreflektors dazu korrespondierend ausgebildet ist, sodass ein formschlüssiges Gleiten der Eingriffsabschnitts entlang des Führungsabschnitts ermöglicht ist. Auf diese Weise wird ein robuster Einstellmechanismus geschaffen.

Erfindungsgemäß ist vorgesehen, dass in dem Eingriffsabschnitt jedes verstellbaren Abblendlichtmodulreflektors ein Gewindeloch zur Aufnahme des Gewindes einer Schraube ausgebildet ist, und in dem Führungsabschnitt jedes Reflektorhalters ein korrespondierendes Langloch zur Aufnahme einer Befestigungsschraube angeordnet ist, wobei das Langloch dergestalt ausgebildet ist, dass eine Befestigungsschraube bei einer beliebigen Lage des verstellbaren Abblendlichtmodulreflektors entlang des gesamten Drehbereichs durch das Langloch hindurch in das Gewindeloch des verstellbaren Abblendlichtmodulreflektors einsetzbar ist, und damit eine Fixierung des verstellbaren Abblendlichtmodulreflektors in Bezug auf den jeweiligen Reflektorhalter ermöglicht. Dadurch ist eine kontinuierliche Verstellung sowie eine Fixierung in beliebiger Verstelllage möglich.

Erfindungsgemäß ist vorgesehen, dass in dem Führungsabschnitt und in dem Eingriffsabschnitt eine Bohrung ausgebildet ist, die zur formschlüssigen Aufnahme eines Fixierstiftes eingerichtet ist, der im aufgenommenen Zustand den Führungsabschnitt und den Eingriffsabschnitt miteinander verbindet und damit eine Referenzlage innerhalb des Drehbereichs festlegt. Dadurch kann z.B. eine Referenzlage vorgegeben werden, die als Ausgangsposition herangezogen werden kann. Diese Referenzlage kann dabei so gewählt werden, dass diese der erwartenden optimalen Einstelllage entspricht und damit den besten Ausgangspunkt für die Überprüfung bietet. In einigen Fällen kann damit eine weitere Verstellung entfallen - nämlich, wenn die erwartete optimale Einstelllage der überprüften festgestellten optimalen Einstelllage entspricht. Im Falle einer Abweichung von der festgestellten optimalen Einstelllage kann rasch eine optimale Nachjustierung durchgeführt werden.

Erfindungsgemäß ist vorgesehen, dass der Kraftfahrzeugscheinwerfer genau zwei Abblendlichtmodule aufweist, und der Abblendlichtmodulreflektor eines der beiden Abblendlichtmodule unverstellbar fixiert ist und der Abblendlichtmodulreflektor des verbleibenden Abblendlichtmoduls über einen Reflektorhalter verstellbar an dem Kühlkörper fixiert ist.

Insbesondere kann vorgesehen sein, dass die Lichtquelle eine LED-Lichtquelle ist.

Weiters kann vorgesehen sein, dass die Lichtquelle in dem Fokalpunkt oder in der Fokallinie des jeweiligen Abblendlichtmodulreflektors angeordnet ist. Damit wird im Falle einer Drehung des Abblendlichtmodulreflektors die Lichtverteilung lediglich in ihrer Lage verändert, ohne das Lichtbild (also die Zusammensetzung der Lichtverteilung als Normalprojektion unabhängig von deren Lage) selbst zu manipulieren.

Insbesondere kann vorgesehen sein, dass die Anordnung der Lichtquelle dabei so erfolgt, dass der Mittelpunkt der Kreisbahn des Drehbereichs des verstellbaren Abblendlichtmodulreflektors mit dem Schwerpunkt der Lichtemissionsfläche der Lichtquelle zusammenfällt. Da die Lichtquellen typischerweise ein bis zu einem gewissen Grad flächiges Abstrahlverhalten aufweisen, können Veränderungen des Lichtbildes im Falle einer Drehung des Abblendlichtmodulreflektors minimiert werden.

Weiters kann vorgesehen sein, dass die Anordnung der Lichtquelle dabei so erfolgt, dass der Mittelpunkt der Kreisbahn des Drehbereichs des verstellbaren Abblendlichtmodulreflektors mit einer die Lichtemissionsfläche der Lichtquelle begrenzenden Kante zusammenfällt. Die emittierende Lichtfläche der LED ist im Regelfall ein Rechteck oder Quadrat. Der Fokalpunkt der LED sitzt im geometrischen Mittel der Emitterfläche. Im Regelfall wird der Reflektor um das Zentrum des Fokalpunktes gedreht, weil hier auch das meiste Licht ist. Im Falle einer Abblendlichtauslegung kann man allerdings für eine besser abgrenzende Hell/Dunkellinie (auf der Straße) den Reflektor um die Außenkante (der Emitter Fläche) verdrehen.

Es ist vorgesehen, dass einer der zwei Abblendlichtmodulreflektoren unverstellbar mit dem Kühlkörper fest verbunden ist. Unverstellbar bedeutet, dass kein Reflektorhalter mit Führungseinrichtungen erforderlich bzw. vorgesehen ist, sondern der Abblendlichtmodulreflektor unbeweglich direkt mit dem Kühlkörper verschraub werden kann.

Weiters kann vorgesehen sein, dass die lichtformenden Reflexionsflächen der Abblendlichtmodulreflektoren gleichartig ausgebildet sind. Das bedeutet, dass die Reflektoren innenseitig - also in dem der Lichtquelle zugewandten optisch aktivem Bereich - gleich sind. Damit können die einzelnen Anteile an der Abblendlichtverteilung völlig gleichartig ausgestaltet werden. Vorzugsweise können auch die den Reflektoren zugeordneten Lichtquellen gleich sein. Auch ist es möglich, dass die Abblendlichtmodule in ihrer Gesamtheit völlig gleichartig ausgebaut sind.

Insbesondere kann vorgesehen sein, dass der Kraftfahrzeugscheinwerfer zusätzlich Abblendlichtmodule zur Erzeugung einer Abblendlichtverteilung aufweist.

Weiters kann vorgesehen sein, dass die Abblendlichtmodule mit dem Kühlkörper fest verbunden sind.

Die Erfindung ist im Folgenden anhand einer beispielhaften und nicht einschränkenden Ausführungsform näher erläutert, die in den Figuren veranschaulicht ist. Darin zeigt
Figur 1 eine schematische Darstellung eines erfindungsgemäßen Kraftfahrzeugscheinwerfers,
Figur 2 eine Detaildarstellung der Rückseite von Abblendlichtmodulen des Scheinwerfers nach Figur 1,
Figur 3 eine Schnittdarstellung eines verstellbaren Abblendlichtmodulreflektors des erfindungsgemäßen Scheinwerfers nach Figuren 1 bis 2 in einer ersten Lage L1,
Figur 4 eine Schnittdarstellung des verstellbaren Abblendlichtmodulreflektors nach Figur 3 in einer zweiten Lage L2, und
Figur 5 eine Ansicht der Rückseite des verstellbaren Abblendlichtmodulreflektors nach Figuren 3 und 4.

In den folgenden Figuren bezeichnen - sofern nicht anders angegeben - gleiche Bezugszeichen gleiche Merkmale.

Figur 1 zeigt eine schematische Darstellung eines erfindungsgemäßen Kraftfahrzeugscheinwerfers 1 mit einem einstellbaren Abblendlicht. Dieser Kraftfahrzeugscheinwerfer 1 umfasst zumindest zwei Abblendlichtmodule 2 zur gemeinsamen Abstrahlung einer Abblendlichtverteilung, wobei jedes Abblendlichtmodul 2 jeweils dazu eingerichtet sind, einen Anteil der Abblendlichtverteilung mit einer vorgebbaren Lichtintensität abzustrahlen, sodass durch Überlagerung der Abblendlichtverteilungsanteile eine gemeinsame Abblendlichtverteilung entsteht.

Weiters umfasst der Scheinwerfer 1 zumindest einen Lichtquellenträger 3 mit einer Anzahl von Lichtquellen 4, wobei jedem Abblendlichtmodul 2 zumindest eine Lichtquelle 4 zugeordnet ist. Jedes Abblendlichtmodul 2 umfasst einen Reflektor 2a mit zumindest einem Fokalpunkt P (siehe Figur 3) oder einer Fokallinie. Die zumindest eine Lichtquelle 4 ist jeweils in dem Fokalpunkt P oder der Fokallinie des Reflektors 2a angeordnet.

Jeder Abblendlichtmodulreflektor 2a ist so ausgebildet, dass die von jedem Abblendlichtmodul 2 abgestrahlte Lichtverteilung und auch die Hell-Dunkel-Grenze der jeweiligen Abblendlichtverteilung in Verbindung mit der Montagelage des Abblendlichtmodulreflektors 2a abschließend festgelegt ist, wobei der Abblendlichtmodulreflektor 2a zur Festlegung des Verlaufs einer Hell-Dunkel-Grenze des jeweiligen Anteils der Abblendlichtverteilung zumindest eine diese Grenze abbildende Kante K (siehe Fig. 3) in der Reflektoroberfläche aufweist. Der Scheinwerfer 1 umfasst zudem zumindest einen Kühlkörper 5, auf dem der Lichtquellenträger 3 sowie die Abblendlichtmodule 2 befestigt sind. Der Lichtquellenträger 3 ist zwischen dem Kühlkörper 5 und den Abblendlichtmodulreflektoren 2a bzw. 2a1 und 2a2 angeordnet. Der Kraftfahrzeugscheinwerfer 1 umfasst zusätzlich Abblendlichtmodule 6 zur Erzeugung einer Abblendlichtverteilung. Diese Abblendlichtmodule 6 sind mit dem Kühlkörper 5 fest verbunden. Die Lichtmodule 2 und 6 sind in einem Gehäuse 10 eingekleidet, dass z.B. auch einstückig mit dem Kühlkörper 5 ausgebildet sein kann.

Mit Blick auf die Figuren 2 und 3 ist erkennbar, dass in der vorliegenden gezeigten Ausführungsform zwei Abblendlichtmodulreflektoren 2a vorgesehen sind, wobei einer der Abblendlichtmodulreflektoren 2a fix montiert ist, nämlich der Abblendlichtmodulreflektor, der mit dem Bezugszeichen 2a1 referenziert ist (siehe Fig. 2 und 3). Der Abblendlichtlichtmodulreflektor 2a2 ist hingegen verstellbar, indem dieser über einen Reflektorhalter 2b mit dem Kühlkörper 5 verschiebbar und fest verbindbar ist. Der Reflektorhalter 2b weist hierzu zumindest einen Führungsabschnitt 2b' (sieh Fig. 3 und 4) auf, und der verstellbare Abblendlichtmodulreflektor 2a2 weist einen hierzu korrespondierenden Eingriffsabschnitt 2a' zum Eingriff in den Führungsabschnitt 2b' auf. Dabei ist der Führungsabschnitt 2b' des Reflektorhalters 2b dergestalt ausgebildet, dass der mit dem Reflektorhalter 2b in Eingriff stehender Abblendlichtmodulreflektor 2a2 entlang eines Abschnitts einer Kreisbahn B kontinuierlich gedreht und innerhalb eines dadurch festgelegten Drehbereiches in beliebiger Drehlage in Bezug auf den Reflektorhalter 2b eingestellt und fixiert werden kann.

In Figur 2 ist in dem Führungsabschnitt 2a' eine Führungsnut 9 erkennbar, in die ein in den Figuren nicht gezeigter Vorsprung des Reflektorhalters 2b eingreift. Die Führungsnut 9 erstreckt sich wie ein kreisbahnförmiges Segment um den Mittelpunkt der Kreisbahn B, sodass der verstellbare Abblendlichtmodulreflektor 2a2 entlang der Nut 9 um den Mittelpunkt der Kreisbahn B gedreht werden kann.

Figur 3 zeigt den Abblendlichtmodulreflektor 2a2 in einer ersten Lage L1. Der Führungsabschnitt 2b' ist dergestalt ausgebildet, dass der Mittelpunkt der Kreisbahn B mit dem Fokalpunkt P des verstellbaren Abblendlichtmodulreflektors 2a2 zusammenfällt. Alternativ zu dem Fokalpunkt könnte auch eine Fokallinie vorgesehen sein.

Der Führungsabschnitt 2b' des Reflektorhalters 2b weist eine schalenförmige oder zylindermantelsegmentförmige Oberfläche auf, wobei der Eingriffsabschnitt 2a' des verstellbaren Abblendlichtmodulreflektors 2a2 dazu korrespondierend ausgebildet ist, sodass ein formschlüssiges Gleiten der Eingriffsabschnitts 2a' entlang des Führungsabschnitts 2b' ermöglicht ist. In dem Eingriffsabschnitt 2a' des verstellbaren Abblendlichtmodulreflektors 2a2 ist ein Gewindeloch 7a zur Aufnahme des Gewindes einer Schraube (in den Figuren nicht gezeigt) ausgebildet, und in dem Führungsabschnitt 2b' des Reflektorhalters 2b ein korrespondierendes Langloch 7b zur Aufnahme einer Befestigungsschraube angeordnet ist.

Das Langloch 7b ist dergestalt ausgebildet, dass eine Befestigungsschraube bei einer beliebigen Lage des verstellbaren Abblendlichtmodulreflektors 2a2 entlang des gesamten Drehbereichs durch das Langloch 7b hindurch in das Gewindeloch 7a des verstellbaren Abblendlichtmodulreflektors 2a einsetzbar ist, und damit eine Fixierung des verstellbaren Abblendlichtmodulreflektors 2a in Bezug auf den Reflektorhalter 2b ermöglicht.

In dem Führungsabschnitt 2b' und in dem Eingriffsabschnitt 2a' ist eine Bohrung 8 ausgebildet, die zur formschlüssigen Aufnahme eines Fixierstiftes (in den Figuren nicht gezeigt) eingerichtet ist. Durch Einsetzen eines Fixierstift in die Bohrung 8 kann der Führungsabschnitt 2b' mit dem Eingriffsabschnitt 2a' verbunden werden, sodass die Lage des Abblendlichtmodulreflektors 2a2 - vorliegend in einer Referenzlage L1 - fixiert ist. Diese Lage liegt innerhalb eines einstellbaren Drehbereichs und kann günstigerweise die Mittellage des Drehbereichs darstellen. Generell können die lichtformenden Reflexionsflächen der Abblendlichtmodulreflektoren 2a bzw. 2a1 und 2a2 gleichartig ausgebildet sein.

Die Lichtquelle 4 kann z.B. eine LED-Lichtquelle sein. Sie kann in dem Fokalpunkt P oder in der Fokallinie des jeweiligen Abblendlichtmodulreflektors 2a, 2a1 bzw. 2a2 angeordnet sein. Dabei kann vorgesehen sein, dass die Anordnung der Lichtquelle dabei so erfolgt, dass der Mittelpunkt der Kreisbahn B des Drehbereichs des verstellbaren Abblendlichtmodulreflektors 2a2 mit dem Schwerpunkt der Lichtemissionsfläche der Lichtquelle 4 zusammenfällt. Alternativ dazu kann vorgesehen sein, dass die Anordnung der Lichtquelle 4 dabei so erfolgt, dass der Mittelpunkt der Kreisbahn B des Drehbereichs des verstellbaren Abblendlichtmodulreflektors 2a2 mit einer die Lichtemissionsfläche der Lichtquelle 4 begrenzenden Kante zusammenfällt.

Figur 4 zeigt eine schematische Schnittdarstellung des verstellbaren Abblendlichtmodulreflektors 2a2 nach Figur 3 in einer zweiten Lage L2. Dabei wurde der verstellbaren Abblendlichtmodulreflektor 2a2 um den Winkel α im Uhrzeigersinn gedreht. Die Drehachse ist dabei im eingebauten Zustand horizontal orientiert. Die Hell-Dunkel-Grenze wurde daher in diesem Beispiel in der zweiten Lage L2 um den Winkel α abgesenkt. Natürlich ist auch eine Drehung in die Gegenrichtung denkbar. Das Langloch 7b ist so ausgebildet, dass eine ausreichende Einstellbarkeit in beide Drehrichtungen möglich ist und damit ein ausreichender Drehbereich geschaffen wird.

Figur 5 zeigt eine Ansicht der Rückseite des verstellbaren Abblendlichtmodulreflektors 2a2 nach Figuren 3 und 4. Darin ist der Reflektorhalter 2b erkennbar, der über Schrauböffnungen 11 mit der Lichtquellenträger 3 sowie dem Kühlkörper 5 fest verbunden werden kann.

Wie bereits erwähnt, ist in der gezeigten Ausführungsform vorgesehen, dass der Kraftfahrzeugscheinwerfer 1 genau zwei Abblendlichtmodule 2 aufweist, und der Abblendlichtmodulreflektor 2a1 von einem der beiden Abblendlichtmodule 2 unverstellbar fixiert ist und der Abblendlichtmodulreflektor 2a2 des verbleibenden Abblendlichtmoduls 2 über einen Reflektorhalter 2b verstellbar an dem Kühlkörper 5 fixiert ist. Natürlich kann die Anzahl der verstellbaren Abblendlichtmodulreflektor 2a2 auch von der gezeigten Ausführungsform abweichen, was aber nicht ein Teil der Erfindung ist.

Auch könnten alle Abblendlichtmodulreflektoren 2a verstellbar sein, und davon zumindest ein Abblendlichtmodulreflektor mittels eines Fixierstift in der Referenzposition L1 fixiert sein. In diesem Fall könnten alle Abblendlichtmodule gleichartig ausgebildet sein.

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Kraftfahrzeugscheinwerfer (1) mit einstellbarem Abblendlicht, umfassend
- genau zwei Abblendlichtmodule (2) zur gemeinsamen Abstrahlung einer Abblendlichtverteilung, wobei jedes Abblendlichtmodul (2) jeweils dazu eingerichtet sind, einen Anteil der Abblendlichtverteilung mit einer vorgebbaren Lichtintensität abzustrahlen, sodass durch Überlagerung der Abblendlichtverteilungsanteile eine gemeinsame Abblendlichtverteilung entsteht,
- zumindest einen Lichtquellenträger (3) mit einer Anzahl von Lichtquellen (4), wobei jedem Abblendlichtmodul (2) zumindest eine Lichtquelle (4) zugeordnet ist, wobei jedes Abblendlichtmodul (2) einen Reflektor (2a) mit zumindest einem Fokalpunkt (P) oder einer Fokallinie umfasst, und zumindest eine Lichtquelle (4) in dem Fokalpunkt (P) oder einer Fokallinie des Reflektors (2a) angeordnet ist, und jeder Abblendlichtmodulreflektor (2a) so ausgebildet ist, dass die von jedem Abblendlichtmodul (2) abgestrahlte Lichtverteilung und auch die Hell-Dunkel-Grenze der jeweiligen Abblendlichtverteilung in Verbindung mit der Montagelage des Abblendlichtmodulreflektors (2a) abschließend festgelegt ist, wobei der Abblendlichtmodulreflektor (2a) zur Festlegung des Verlaufs einer Hell-Dunkel-Grenze des jeweiligen Anteils der Abblendlichtverteilung zumindest eine diese Grenze abbildende Kante (K) in der Reflektoroberfläche aufweist, und
- zumindest einen Kühlkörper (5), auf dem der Lichtquellenträger (3) sowie die Abblendlichtmodule (2) befestigt sind,
wobei der Abblendlichtmodulreflektor (2a1) von einem der beiden Abblendlichtmodule (2) unverstellbar fixiert ist und der Abblendlichtmodulreflektor (2a2) des verbleibenden Abblendlichtmoduls (2) über einen Reflektorhalter (2b) verstellbar an dem Kühlkörper (5) fixiert ist,
wobei
der verstellbare Abblendlichtmodulreflektor (2a2) über einen Reflektorhalter (2b) mit dem Kühlkörper (5) fest verbindbar ist, wobei **der** Reflektorhalter (2b) zumindest einen Führungsabschnitt (2b') aufweist, und der verstellbare Abblendlichtmodulreflektor (2a2) einen korrespondierenden Eingriffsabschnitt (2a') zum Eingriff in den Führungsabschnitt (2b') aufweist, wobei der Führungsabschnitt (2b') des Reflektorhalters (2b) dergestalt ausgebildet ist, wobei der mit dem Reflektorhalter (2b) in Eingriff stehender Abblendlichtmodulreflektor (2a2) entlang eines Abschnitts einer Kreisbahn (B) kontinuierlich gedreht und innerhalb eines dadurch festgelegten Drehbereiches in beliebiger Drehlage in Bezug auf den Reflektorhalter (2b) eingestellt und fixiert werden kann, wobei der Führungsabschnitt (2b') dabei dergestalt ausgebildet ist, dass der Mittelpunkt der Kreisbahn (B) mit dem Fokalpunkt (P) des verstellbaren Abblendlichtmodulreflektors (2a2) zusammenfällt oder auf der Fokallinie des verstellbaren Abblendlichtmodulreflektors (2a2) liegt, **dadurch gekennzeichnet, dass** der Führungsabschnitt (2b') des Reflektorhalters (2b) eine schalenförmige oder zylindermantelsegmentförmige Oberfläche aufweist und der Eingriffsabschnitt (2a') des verstellbaren Abblendlichtmodulreflektors (2a2) dazu korrespondierend ausgebildet ist, sodass ein formschlüssiges Gleiten der Eingriffsabschnitts (2a') entlang des Führungsabschnitts (2b') ermöglicht ist, wobei in dem Eingriffsabschnitt (2a') des verstellbaren Abblendlichtmodulreflektors (2a2) ein Gewindeloch (7a) zur Aufnahme des Gewindes einer Schraube ausgebildet ist, und in dem Führungsabschnitt (2b') des Reflektorhalters (2b) ein korrespondierendes Langloch (7b) zur Aufnahme einer Befestigungsschraube angeordnet ist, wobei das Langloch (7b) dergestalt ausgebildet ist, dass eine Befestigungsschraube bei einer beliebigen Lage des verstellbaren Abblendlichtmodulreflektors (2a2) entlang des gesamten Drehbereichs durch das Langloch (7b) hindurch in das Gewindeloch (7a) des verstellbaren Abblendlichtmodulreflektors (2a) einsetzbar ist, und damit eine Fixierung des verstellbaren Abblendlichtmodulreflektors (2a) in Bezug auf den Reflektorhalter (2b) ermöglicht, wobei in dem Führungsabschnitt (2b') und in dem Eingriffsabschnitt (2a') eine Bohrung ausgebildet ist, die zur formschlüssigen Aufnahme eines Fixierstiftes eingerichtet ist, der im aufgenommenen Zustand den Führungsabschnitt (2b') und den Eingriffsabschnitt (2a') miteinander verbindet und damit eine Referenzlage (L1) innerhalb des Drehbereichs festlegt.

2. Kraftfahrzeugscheinwerfer (1) nach Anspruch 1, wobei der Lichtquellenträger (3) zwischen dem Kühlkörper (5) und den Abblendlichtmodulreflektoren (2a, 2a1, 2a2) angeordnet ist.

3. Kraftfahrzeugscheinwerfer (1) nach einem der vorhergehenden Ansprüche, wobei die Lichtquelle (4) eine LED-Lichtquelle ist.

4. Kraftfahrzeugscheinwerfer (1) nach einem der vorhergehenden Ansprüche, wobei die Lichtquelle in dem Fokalpunkt (P) oder in der Fokallinie des jeweiligen Abblendlichtmodulreflektors (2a, 2a1, 2a2) angeordnet ist.

5. Kraftfahrzeugscheinwerfer (1) nach Anspruch 4, wobei die Anordnung der Lichtquelle dabei so erfolgt, dass der Mittelpunkt der Kreisbahn (B) des Drehbereichs des verstellbaren Abblendlichtmodulreflektors (2a2) mit dem Schwerpunkt der Lichtemissionsfläche der Lichtquelle (4) zusammenfällt.

6. Kraftfahrzeugscheinwerfer (1) nach Anspruch 4, wobei die Anordnung der Lichtquelle (4) dabei so erfolgt, dass der Mittelpunkt der Kreisbahn (B) des Drehbereichs des verstellbaren Abblendlichtmodulreflektors (2a2) mit einer die Lichtemissionsfläche der Lichtquelle begrenzenden Kante zusammenfällt.

7. Kraftfahrzeugscheinwerfer (1) nach einem der vorhergehenden Ansprüche, wobei die lichtformenden Reflexionsflächen der Abblendlichtmodulreflektoren (2a, 2a1, 2a2) gleichartig ausgebildet sind.

8. Kraftfahrzeugscheinwerfer (1) nach einem der vorhergehenden Ansprüche, wobei der Kraftfahrzeugscheinwerfer (1) zusätzlich weitere Abblendlichtmodule (6) zur Erzeugung einer Abblendlichtverteilung aufweist.

9. Kraftfahrzeugscheinwerfer (1) nach Anspruch 8, wobei die Abblendlichtmodule (6) mit dem Kühlkörper (5) fest verbunden sind.

## Claims

1. Motor vehicle headlamp (1) with adjustable low beam, comprising
- exactly two low-beam modules (2) for joint emission of a low-beam distribution, each low-beam module (2) being configured to emit a portion of the low-beam distribution with a predeterminable light intensity, so that a joint low-beam distribution is created by superimposing the low-beam distribution portions,
- at least one light source carrier (3) comprising a number of light sources (4), wherein with each low-beam module (2) at least one light source (4) is associated, each low-beam module (2) comprising a reflector (2a) having at least one focal point (P) or a focal line, and at least one light source (4) being arranged in the focal point (P) or a focal line of the reflector (2a), and each low-beam module reflector (2a) is designed such that the light distribution emitted by each low-beam module (2) and also the cut-off line of the respective low-beam distribution is definitively determined in connection with the mounting position of the low-beam module reflector (2a), wherein the low-beam module reflector (2a), for defining the course of a cut-off line of the respective portion of the low-beam distribution, comprises at least one edge (K) in the reflector surface imaging this boundary, and
- at least one heat sink (5) on which the light source carrier (3) and the low-beam modules (2) are mounted,
wherein the low-beam module reflector (2a1) of one of the two low-beam modules (2) is fixed in a non-adjustable manner and the low-beam module reflector (2a2) of the other low-beam module (2) is fixed to the heat sink (5) in an adjustable manner via a reflector holder (2b),
wherein the adjustable low-beam module reflector (2a2) is fixedly connectable to the heat sink (5) via a reflector holder (2b), the reflector holder (2b) comprising at least one guiding section (2b') and the adjustable low-beam module reflector (2a2) comprising a corresponding engagement section (2a') for engaging with the guiding section (2b'), wherein the guiding section (2b') of the reflector holder (2b) is conformed wherein the low-beam module reflector (2a2) being engaged with the reflector holder (2b) can be continuously rotated along a section of a circular path (B) and can, within a rotational range defined therethrough, be adjusted and fixed in any rotational position relative to the reflector holder (2b), the guiding section (2b') being configured such that the center point of the circular path (B) coincides with the focal point (P) of the adjustable low-beam module reflector (2a2) or is on the focal line of the adjustable low-beam module reflector (2a2),
**characterized in that** the guiding section (2b') of the reflector holder (2b) has a shell-shaped or cylindrical shell segment-shaped surface and the engagement section (2a') of the adjustable low-beam module reflector (2a2) is shaped corresponding thereto, so as to enable a positive sliding of the engagement section (2a') along the guiding section (2b'), wherein a threaded hole (7a) for receiving the thread of a screw is provided in the engagement section (2a') of the adjustable low-beam module reflector (2a2), and a corresponding elongated hole (7b) for receiving a fastening screw is provided in the guiding section (2b') of the reflector holder (2b),
wherein the elongated hole (7b) is designed such that a fastening screw can be inserted through the elongated hole (7b) into the threaded hole (7a) of the adjustable low-beam module reflector (2a) in any position of the adjustable low-beam module reflector (2a2) along the entire range of rotation, thus enabling fixing the adjustable low-beam module reflector (2a) with respect to the reflector holder (2b), wherein a bore is provided in the guiding section (2b') and in the engagement section (2a'), said bore being configured to positively receive a fixing pin which, when received, connects the guiding section (2b') and the engagement section (2a'), thereby defining a reference position (L1) within the range of rotation.

2. Motor vehicle headlamp (1) according to claim 1, wherein the light source carrier (3) is arranged between the heat sink (5) and the low-beam module reflectors (2a, 2a1, 2a2).

3. Motor vehicle headlamp (1) according to any one of the preceding claims, wherein the light source (4) is an LED light source.

4. Motor vehicle headlamp (1) according to any one of the preceding claims, wherein the light source is positioned in the focal point (P) or in the focal line of the respective low-beam module reflector (2a, 2al, 2a2).

5. Motor vehicle headlamp (1) according to claim 4, wherein the light source is arranged such that the center point of the circular path (B) of the rotation range of the adjustable low-beam module reflector (2a2) coincides with the centroid of the light-emitting surface of the light source (4).

6. Motor vehicle headlamp (1) according to claim 4, wherein the light source (4) is arranged such that the center point of the circular path (B) of the rotation range of the adjustable low-beam module reflector (2a2) coincides with an edge delimiting the light-emitting surface of the light source.

7. Motor vehicle headlamp (1) according to any one of the preceding claims, wherein the light-shaping reflective surfaces of the low-beam module reflectors (2a, 2a1, 2a2) are shaped conformingly.

8. Motor vehicle headlamp (1) according to any one of the preceding claims, wherein further the motor vehicle headlamp (1) comprises additional low-beam modules (6) for generating a low-beam distribution.

9. Motor vehicle headlamp (1) according to claim 8, wherein the low-beam modules (6) are fixedly connected to the heat sink (5).

## Revendications

1. Projecteur de véhicule automobile (1) à faisceau de croisement réglable, comprenant
- exactement deux modules de feux de croisement (2) pour émettre conjointement une répartition de feux de croisement, chaque module de feux de croisement (2) étant conçu pour émettre une partie de la répartition de feux de croisement avec une intensité lumineuse prédéfinie, de sorte qu'une répartition commune de feux de croisement soit obtenue par superposition des parties de répartition de feux de croisement,
- au moins un support de sources lumineuses (3) comportant un nombre de sources lumineuses (4), chaque module de feux de croisement (2) étant associé à au moins une source lumineuse (4), chaque module de feux de croisement (2) incluant un réflecteur (2a) avec au moins un point focal (P) ou une ligne focale, et au moins une source lumineuse (4) étant disposée dans le point focal (P) ou une ligne focale du réflecteur (2a), et chaque réflecteur de module de feux de croisement (2a) étant conçu pour déterminer définitivement la répartition lumineuse émise par chaque module de feux de croisement (2) et également la coupure clair-obscur de la répartition respective des feux de croisement en relation avec la position de montage du réflecteur de module de feux de croisement (2a), le réflecteur de module de feux de croisement (2a) présentant, pour déterminer le tracé d'une limite clair-obscur de la partie respective de la répartition des feux de croisement, au moins un bord (K) reproduisant cette limite dans la surface du réflecteur, et
- au moins un dissipateur thermique (5) sur lequel sont fixés le support de source lumineuse (3) et les modules de feux de croisement (2),
le réflecteur de module de feux de croisement (2a1) de l'un des deux modules de feux de croisement (2) étant fixé de manière non réglable et le réflecteur de module de feux de croisement (2a2) du module de feux de croisement restant (2) étant fixé de manière réglable au dissipateur thermique (5) via un support de réflecteur (2b),
le réflecteur réglable du module de feux de croisement (2a2) étant reliable de manière fixe au dissipateur thermique (5) par l'intermédiaire d'un support de réflecteur (2b), le support de réflecteur (2b) comportant au moins une partie de guidage (2b'), et le réflecteur réglable (2a2) du module de feux de croisement comportant une partie d'engagement correspondante (2a') conçue pour s'engager dans la partie de guidage (2b'), la partie de guidage (2b') du support de réflecteur (2b) étant configurée que le réflecteur du module de feux de croisement (2a2) engagé avec le support de réflecteur (2b) peut être tourné en continu le long d'une partie d'une trajectoire circulaire (B) et être réglé et fixé dans position de rotation arbitraire par rapport au support de réflecteur (2b) dans une plage de rotation ainsi définie, la partie de guidage (2b') étant conçue de telle sorte que le centroïde de la trajectoire circulaire (B) coïncide avec le point focal (P) du réflecteur de module de feux de croisement réglable (2a2) ou se trouve sur la ligne focale du réflecteur de module de feux de croisement réglable (2a2),
**caractérisé en ce que** la partie de guidage (2b') du support de réflecteur (2b) présente une surface en forme de coque ou de segment d'enveloppe cylindrique et que la partie d'engagement (2a') du réflecteur réglable du module de feux de croisement (2a2) est conformée de manière correspondante, permettant ainsi un glissement par complémentarité de forme de la partie d'engagement (2a') le long de la partie de guidage (2b'), un trou fileté (7a) étant formé dans la partie d'engagement (2a') du réflecteur réglable du module de feux de croisement (2a2) pour recevoir le filetage d'une vis, et un trou oblong correspondant (7b) étant disposé dans la partie de guidage (2b') du support de réflecteur (2b) pour recevoir une vis de fixation, le trou oblong (7b) étant conçu de telle sorte qu'une vis de fixation puisse être insérée dans le trou taraudé (7a) du réflecteur de module de feux de croisement réglable (2a2) à travers le trou oblong (7b) dans position arbitraire du réflecteur de module de feux de croisement réglable (2a2) sur toute la plage de rotation, permettant ainsi une fixation du réflecteur de module de feux de croisement réglable (2a) par rapport au support de réflecteur (2b), un alésage étant formé dans la partie de guidage (2b') et dans la partie d'engagement (2a'), ledit alésage étant conçu pour recevoir par complémentarité de forme une goupille de fixation qui, à l'état engagé, relie la partie de guidage (2b') et la partie d'engagement (2a') lorsqu'elle est insérée, définissant ainsi une position de référence (L1) à l'intérieur de la plage de rotation.

2. Projecteur de véhicule automobile (1) selon la revendication 1, dans lequel le support de source lumineuse (3) est disposé entre le dissipateur thermique (5) et les réflecteurs du module de feux de croisement (2a, 2a1, 2a2).

3. Projecteur de véhicule automobile (1) selon l'une quelconque des revendications précédentes, dans lequel la source lumineuse (4) est une source lumineuse à LED.

4. Projecteur automobile (1) selon l'une quelconque des revendications précédentes, dans lequel la source lumineuse est disposée au point focal (P) ou dans la ligne focale du réflecteur de module de feux de croisement (2a, 2a1, 2a2) respectif.

5. Projecteur de véhicule automobile (1) selon la revendication 4, dans lequel la source lumineuse est disposée de telle sorte que le centre de la trajectoire circulaire (B) de la plage de rotation du réflecteur de module de feux de croisement réglable (2a2) coïncide avec le centroïde de la surface d'émission lumineuse de la source lumineuse (4).

6. Projecteur pour véhicule automobile (1) selon la revendication 4, dans lequel la source lumineuse (4) est disposée de telle sorte que le centre de la trajectoire circulaire (B) de la zone de rotation du réflecteur réglable (2a2) du module de feux de croisement coïncide avec un bord délimitant la surface d'émission lumineuse de la source lumineuse.

7. Projecteur de véhicule automobile (1) selon l'une quelconque des revendications précédentes, les surfaces réfléchissantes qui forment la lumière des réflecteurs de module de feux de croisement (2a, 2a1, 2a2) étant de conformation identique.

8. Projecteur de véhicule automobile (1) selon l'une quelconque des revendications précédentes, le projecteur de véhicule automobile (1) comportant en outre d'autres modules de feux de croisement (6) pour produire une répartition des feux de croisement.

9. Projecteur de véhicule automobile (1) selon la revendication 8, les modules de feux de croisement (6) étant reliés de manière fixe au dissipateur thermique (5).
